# EUROPÄISCHE PATENTSCHRIFT

(11) **EP 0 632 716 B1**
(45) Veröffentlichungstag und Bekanntmachung des Hinweises auf die Patenterteilung: **28.02.1996**
(21) Anmeldenummer: 93906554.6
(22) Anmeldetag: 18.03.1993
(51) Int. Cl.: A61K 7/08

(54) **VERFAHREN ZUR VERMINDERUNG DES GEHALTES AN FREIEM FORMALDEHYD UND AMEISENSÄURE IN NICHTIONISCHEN UND ANIONISCHEN TENSIDEN**
PROCESS FOR REDUCING THE FREE FORMALDEHYDE AND FORMIC ACID CONTENT IN NON-IONIC AND ANIONIC SURFACE-ACTIVE AGENTS
PROCEDE DE REDUCTION DE LA TENEUR EN FORMALDEHYDE LIBRE ET EN ACIDE FORMIQUE D'AGENTS TENSIOACTIFS NON IONIQUES ET ANIONIQUES

(30) Priorität: 27.03.1992 DE 4210073
(43) Veröffentlichungstag der Anmeldung: 11.01.1995
(73) Patentinhaber: Henkel Kommanditgesellschaft auf Aktien, D-40191 Düsseldorf (DE)
(72) Erfinder: BEHLER, Ansgar, D-4250 Bottrop (DE); HENSEN, Hermann, D-5657 Haan (DE); PLOOG, Uwe, D-5657 Haan (DE); SEIPEL, Werner, D-4010 Hilden (DE); CLASEN, Frank, D-4010 Hilden (DE)
(86) Internationale Anmeldenummer: EP9300657
(87) Internationale Veröffentlichungsnummer: WO9319724

(56) Entgegenhaltungen:
- EP-A- 0 168 719
- EP-A- 0 186 025
- EP-A- 0 234 261
- FR-A- 865 747
- US-A- 3 865 542
- DATABASE WPIL Section Ch, Week 8534, Derwent Publications Ltd., London, GB; Class A10, AN 85-206782
- PATENT ABSTRACTS OF JAPAN vol. 16, no. 273 18. Juni 1992
- SCHICK M.J. 'nonionic surfactants' 1981 , MARCEL DEKKER INC , NEW YORK AND BASEL in der Anmeldung erwähnt

## Beschreibung

### Gebiet der Erfindung

Die Erfindung betrifft ein Verfahren zur Verminderung des Gehaltes an freiem Formaldehyd und Ameisensäure in nichtionischen und anionischen Tensiden durch Zusatz von ausgewählten Aminverbindungen.

### Stand der Technik

Nichtionische und anionische Tenside stellen wichtige Rohstoffe zur Herstellung von Körperreinigungs- bzw. Körperpflegemitteln und kosmetischen Präparaten, wie beispielsweise Schaumbäder, Haarshampoos, Körperlotionen oder Cremes dar. Als typische Vertreter sind z. B. ethoxylierte Partialglyceride, Fettalkoholpolyethylenglycolether und Fettalkoholethersulfate zu nennen.

Nichtionische und anionische Tenside, die Ethylenoxideinheiten in Form von Polyethylenglycoletherketten enthalten, sind gegen einen oxidativen Abbau jedoch nicht unbegrenzt stabil. Bei längerer Lagerung insbesondere unter dem Einfluß von Licht und Sauerstoff kann es daher zu einem teilweisen Abbau der Polyethylenglycoletherkette unter Bildung von Formaldehyd oder Ameinsensäure kommen. Obschon beide Stoffe zugelassene Konservierungsmittel für Kosmetika darstellen und die gesetzlichen Höchstwerte üblicherweise weit unterschritten werden, liegt es doch im Bestreben der Rohstoffhersteller, Tenside einer möglichst hohen Reinheit, d. h. mit einem möglichst geringen Anteil an Verunreinigungen oder Abbauprodukten zur Verfügung zu stellen. In diesem Sinne besteht also ein nachhaltiges Interesse, den Gehalt an unerwünschtem freien Formaldehyd und Ameisensäure in anionischen und nichtionischen Tensiden zu minimieren.

Aus einem Beitrag von Donbrow über die Stabilität von Polyoxyethylenketten in **Surfactant Science Series, Vol.23, M.J. Schick (ed), Marcel Dekker, Inc., New York-Basel, 1978, S.1011f** ist bekannt, daß der oxidative Abbau derartiger Ketten durch unterschiedliche Faktoren initiiert und begünstigt wird und je nach Mechanismus durch den Zusatz von Antioxidantien, Peroxidfängern, Chelatbildnern oder UV-Adsorbern gestoppt werden kann. In diesem Zusammenhang wird beispielsweise darauf hingewiesen, daß Phenole und Amine mit freien Radikalen abreagieren und so die Bildung von Peroxiden verhindern können.

Aus **Patent Abstract of Japan, Vol.16, No. 273 (= JP-A-4068094)** ist bekannt, daß Aminverbindungen mit Peroxidradikalen abreagieren können. Als Zusatz zu nichtionischen Tensiden besitzen sie eine stabilisierende Wirkung und vermindern die Bildung von Formaldehyd und Ameisensäure.

Die Verwendung von Phenolen und Alkylaminen zur Stabilisierung von Produkten, die in ihrer Anbietungsform mit der menschlichen Haut in Kontakt treten, verbietet sich allein aus toxikologischen Gründen. Auch im Hinblick auf die mit ihrem Einsatz verbundene Geruchsproblematik und die Schwierigkeiten bei der Konfektionierung kommen solche Stoffe nicht in Betracht.

Die Aufgabe der Erfindung bestand somit darin, ein Verfahren zur Verminderung des Gehaltes an freiem Formaldehyd und Ameinsensäure in nichtionischen und anionischen Tensiden zur Verfügung zu stellen, das frei von den geschilderten Nachteilen ist.

### Beschreibung der Erfindung

Gegenstand der Erfindung ist ein Verfahren zur Verminderung des Gehaltes an freiem Formaldehyd und Ameisensäure in nichtionischen und anionischen Tensiden, bei dem man die Produkte durch den Zusatz einer Aminverbindung ausgewählt aus der Gruppe, die von
a) Alkanolaminen,
b) Aminocarbonsäuren und
c) Oligopeptiden
gebildet wird, stabilisiert.

Überraschenderweise wurde gefunden, daß schon der Zusatz kleiner Mengen der genannten Aminverbindungen die Bildung von Formaldehyd und Ameisensäure reduziert bzw. vollständig und dauerhaft unterbindet. Die Stabilisatoren sind toxikologisch unbedenklich, leicht konfektionierbar und führen nicht zu einer nachteiligen Beeinflussung der Eigenschaften der stabilisierten Produkte.

Im Sinne des erfindungsgemäßen Verfahrens werden nichtionische und anionische Tenside stabilisiert, die 1 bis 100, vorzugsweise 2 bis 30 und insbesondere 2 bis 10 Ethylenoxideinheiten in Form mindestens einer Polyethylenglycolkette enthalten.

Unter **nichtionischen Tensiden** sind Anlagerungsprodukte des Ethylenoxids an Verbindungen mit aktiven Wasserstoffatomen oder Fettsäureester zu verstehen.

Typische Beispiele sind Fettalkoholpolyglycolether, Alkylphenolpolyglycolether, Fettsäurepolyglycolester, Fettsäureamidpolyglycolether, Fettaminpolyglycolether, Alkylglucosidpolyglycolether, Mischether, Ethylenoxid-Propylenoxid-Copolymere und Polysorbate sowie Ethoxylierungsprodukte von Fettsäureestern, wie beispielsweise Tri- oder Partialglyceriden. Als besonders effektiv hat sich das Verfahren für die Stabilisierung von Fettalkoholpolyglycolethern und Ethylenoxidaddukten an Partialglyceride erwiesen.

Unter **anionischen Tensiden** sind Anlagerungsprodukte des Ethylenoxids an Verbindungen mit aktiven Wasserstoffatomen oder Fettsäureester zu verstehen, die ferner noch mindestens eine Sulfat-, Sulfonat-, Carboxylat und/oder Phosphatgruppe im Molekül enthalten.

Typische Beispiele sind Fettalkoholpolyglycolethersulfate, end- und innenständige Alkylpolyglycolethersulfonate, Polysorbatsulfate, Sulfosuccinate, Ethylenoxidaddukte an sulfierte Fettsäureester, Alkylpolyglycoletherphosphate und Alkylpolyglycolethercarboxylate. Als besonders effektiv hat sich das Verfahren für die Stabilisierung von Fettalkoholpolyglycolethersulfaten erwiesen.

Zur Stabilisierung der nichtionischen und anionischen Tenside kommen **Alkanolamine** in Betracht, die 2 bis 15 Kohlenstoffatome aufweisen. Typische Beispiele sind Monoethanolamin, Mono-n-propanolamin, Mono-i-propanolamin, Monobutanolamin, Monopentanolamin und Tetrahydroxypropylethylendiamin. Bevorzugt werden Monoalkanolamine und insbesondere Monoethanolamin eingesetzt.

Als weitere Stabilisatorkomponente kommen **Aminocarbonsäuren** in Frage, die 2 bis 8 Kohlenstoffatomen aufweisen. Typische Beispiele sind Alanin, Arginin, Asparagin, Cystein, Cystin, Dibromtyrosin, Diiodtyrosin, Glutamin, Glutaminsäure, Histidin, Hydroxylysin, Hydroxyprolin, Isoleucin, Leucin, Lysin, Methionin, Phenylalanin, Prolin, Serin, Threonin, Thyroxin, Tryptophan, Tyrosin und Valin. Bevorzugt wird die Stabilisierung mit Glycin durchgeführt.

Zur Stabilisierung eignen sich ferner auch Oligopeptide, deren Oligomerisierungsgrad niedrig genug ist, um unter Anwendungsbedingungen und in der Anwendungskonzentration vollständig wasserlöslich zu sein, beispielsweise Oligopeptide mit eine mittleren Molgewicht von 500 bis 5000. Hier kommen insbesondere solche wasserlöslichen Produkte in Betracht, wie sie beispielsweise bei der partiellen Hydrolyse von Eiweißen, z. B. Gelatine oder Kollagen anfallen **[Angew. Chem. 90, 187 (1978)].**

Die Stabilisatoren können den Tensiden in Mengen von 50 bis 6000, vorzugsweise 500 bis 5000 ppm - bezogen auf Aktivsubstanz der zu stabilisierenden Tenside - zugesetzt werden.

### Gewerbliche Anwendbarkeit

Die im Sinne des erfindungsgemäßen Verfahrens stabilisierten nichtionischen und anionischen Tenside sind praktisch frei von durch oxidativen Abbau der Polyethylenglycolkette gebildetem Formaldehyd und Ameisensäure und eignen sich zur Herstellung von Wasch-, Spül- und Reinigungsmitteln sowie für Produkte der Haar- und Körperpflege, in denen sie in Mengen von 0,1 bis 50, vorzugs- weise 1 bis 25 Gew.-% - bezogen auf die Mittel - enthalten sein können.

Die folgenden Beispiele sollen den Gegenstand der Erfindung naher erläutern, ohne ihn darauf einzuschränken.

### Beispiele

**Testmethode**. Es wurden wäßrige, ca. 30 gew.-%ige Tensidpasten in verschlossenen, hellen Glasflaschen bei einer Temperatur von 20°C und unter Lichteinwirkung ohne bzw. mit Zusatz eines Stabilisators über einen Zeitraum von 3 Monaten gelagert; der Gehalt an Formaldehyd und Ameisensäure wurde gaschromatographisch bestimmt, wobei der Endwert nach 3 Monaten Lagerung ohne Zusatz eines Stabilisators jeweils zu 100 % gesetzt wurde.

### Beispiel 1:

Tensidpaste:
Anlagerungsprodukt von durchschnittlich 7 mol Ethylenoxid an ein technisches C_{8/18}-Kokosmonoglycerid (Cetiol^{(R)} HE, Verkaufsprodukt der Fa.Henkel KGaA, Düsseldorf, FRG).

Stabilisator:
Monoethanolamin (MEA)

| Stabilisator ppm | Formaldehyd (%-rel) nach Monaten | | | |
|---|---|---|---|---|
| | 0 | 1 | 2 | 3 |
| 0 | <1 | 19 | 38 | 100 |
| 500 MEA | <1 | 7 | 10 | 12 |
| 5000 MEA | <1 | <1 | <1 | <1 |

### Beispiel 2:

Tensidpaste:
C_{12/14}-Kokosfettalkohol-2 EO-sulfat-Natriumsalz (Texapon^{(R)} N, Verkaufsprodukt der Fa.Henkel KGaA, Düsseldorf, FRG).

Stabilisatoren:
Monoethanolamin (MEA)
Glycin (GLY)
Kollagenhydrolysat (Molgewicht ca. 2000-5000) (KH)

| Stabilisator ppm | Formaldehyd (%-rel) nach Monaten | | | |
|---|---|---|---|---|
| | 0 | 1 | 2 | 3 |
| 0 | <1 | 4 | 8 | 100 |
| 500 MEA | <1 | 4 | 16 | 21 |
| 5000 MEA | <1 | <1 | <1 | <1 |
| 500 GLY | <1 | 4 | 6 | 66 |
| 5000 GLY | <1 | <1 | <1 | <1 |
| 500 KH | <1 | 4 | 7 | 52 |
| 5000 KH | <1 | <1 | <1 | <1 |

### Beispiel 3:

Tensidpaste:
C_{12/14}-Kokosfettalkohol-2 EO-sulfat-Natriumsalz (Texapon^{(R)} N, Verkaufsprodukt der Fa.Henkel KGaA, Düsseldorf, FRG).

Stabilisator:
Monoethanolamin (MEA)

| Stabilisator ppm | Ameisensäure (%-rel) n. Monaten | | | |
|---|---|---|---|---|
| | 0 | 1 | 2 | 3 |
| 0 | <1 | 28 | 53 | 100 |
| 5000 MEA | <1 | <1 | <1 | <1 |

## Patentansprüche

1. Verfahren zur Verminderung des Gehaltes an freiem Formaldehyd und Ameisensäure in nichtionischen und anionischen Tensiden, bei dem man die Produkte durch den Zusatz einer Aminverbindung ausgewählt aus der Gruppe, die von
a) Alkanolaminen,
b) Aminocarbonsäuren und
c) Oligopeptiden
gebildet wird, stabilisiert.

2. Verfahren nach Anspruch 1, **dadurch gekennzeichnet**, daß man nichtionische und anionische Tenside stabilisiert, die 1 bis 100 Ethylenoxideinheiten in Form mindestens einer Polyethylenglycolkette enthalten.

3. Verfahren nach Anspruch 1, **dadurch gekennzeichnet**, daß man nichtionische Tenside stabilisiert, die ausgewählt sind aus der Gruppe, die von Anlagerungsprodukten des Ethylenoxids an Verbindungen mit aktiven Wasserstoffatomen und Fettsäureestern gebildet wird.

4. Verfahren nach Anspruch 1, **dadurch gekennzeichnet**, daß man anionische Tenside stabilisiert, die ausgewählt sind aus der Gruppe, die von Anlagerungsprodukten des Ethylenoxids an Verbindungen mit aktiven Wasserstoffatomen und Fettsäureestern gebildet wird, wobei die genannten Verbindungen noch mindestens eine Sulfat-, Sulfonat-, Carboxylat und/oder Phosphatgruppe im Molekül enthalten.

5. Verfahren nach Anspruch 1, **dadurch gekennzeichnet**, daß man Alkanolamine mit 2 bis 15 Kohlenstoffatomen einsetzt.

6. Verfahren nach Anspruch 1, **dadurch gekennzeichnet**, daß man Aminocarbonsäuren mit 2 bis 8 Kohlenstoffatomen einsetzt.

7. Verfahren nach Anspruch 1, **dadurch gekennzeichnet**, daß man Oligopeptide mit einem mittleren Molgewicht von 500 bis 5000 einsetzt.

8. Verfahren nach Anspruch 1, **dadurch gekennzeichnet**, daß man die Stabilisatoren in Mengen von 50 bis 6000 ppm - bezogen auf Aktivsubstanz der zu stabilisierenden Tenside - einsetzt.

## Claims

1. A process for reducing the content of free formaldehyde and formic acid in nonionic and anionic surfactants, in which the products are stabilized by the addition of an amine compound selected from the group consisting of
a) alkanolamines,
b) aminocarboxylic acids and
c) oligopeptides.

2. A process as claimed in claim 1, characterized in that nonionic and anionic surfactants containing 1 to 100 ethylene oxide units in the form of at least one polyethylene glycol chain are stabilized.

3. A process as claimed in claim 1, characterized in that nonionic surfactants selected from the group consisting of adducts of ethylene oxide with compounds containing active hydrogen atoms and fatty acid esters are stabilized.

4. A process as claimed in claim 1, characterized in that anionic surfactants selected from the group consisting of adducts of ethylene oxide with compounds containing active hydrogen atoms and fatty acid esters are stabilized, the compounds mentioned containing at least one sulfate, sulfonate, carboxylate and/or phosphate group in the molecule.

5. A process as claimed in claim 1, characterized in that alkanolamines containing 2 to 15 carbon atoms are used.

6. A process as claimed in claim 1, characterized in that aminocarboxylic acids containing 2 to 8 carbon atoms are used.

7. A process as claimed in claim 1, characterized in that oligopeptides with an average molecular weight of 500 to 5000 are used.

8. A process as claimed in claim 1, characterized in that the stabilizers are used in quantities of 50 to 6000 ppm, based on active substance of the surfactants to be stabilized.

## Revendications

1. Procédé pour diminuer la teneur en formaldéhyde et en acide formique libres dans des agents tensioactifs non ioniques et anioniques, dans lequel on stabilise les produits par l'addition d'un composé aminé choisi parmi le groupe formé par
a) des alcanolamines,
b) des acides aminocarboxyliques et
c) des oligopeptides.

2. Procédé selon la revendication 1, caractérisé en ce qu'on stabilise des agents tensioactifs non ioniques et anioniques qui contiennent de 1 à 100 unités d'oxyde d'éthylène sous forme d'au moins une chaîne de polyéthylèneglycol.

3. Procédé selon la revendication 1, caractérisé en ce qu'on stabilise des agents tensioactifs non ioniques qui sont choisis parmi le groupe qui est formé par des produits d'addition d'oxyde d'éthylène à des composés contenant des atomes d'oxygène actif et à des esters d'acides gras.

4. Procédé selon la revendication 1, caractérisé en ce qu'on stabilise des agents tensioactifs anioniques qui sont choisis parmi le groupe qui est formé par des produits d'addition d'oxyde d'éthylène à des composés contenant des atomes d'hydrogène actif et à des esters d'acides gras, les composés mentionnés contenant en outre au moins un groupe sulfate, un groupe sulfonate, un groupe carboxylate et/ou un groupe phosphate dans la molécule.

5. Procédé selon la revendication 1, caractérisé en ce qu'on met en oeuvre des alcanolamines contenant de 2 à 15 atomes de carbone.

6. Procédé selon la revendication 1, caractérisé en ce qu'on met en oeuvre des acides aminocarboxyliques contenant de 2 à 8 atomes de carbone.

7. Procédé selon la revendication 1, caractérisé en ce qu'on met en oeuvre des oligopeptides possédant un poids moléculaire moyen de 500 à 5.000.

8. Procédé selon la revendication 1, caractérisé en ce qu'on met en oeuvre les stabilisateurs dans des quantités de 50 à 6.000 ppm - rapportées à la substance active des agents tensioactifs à stabiliser.
